# EUROPÄISCHE PATENTSCHRIFT

(11) **EP 0 311 731 B1**
(45) Veröffentlichungstag und Bekanntmachung des Hinweises auf die Patenterteilung: **24.04.1991**
(21) Anmeldenummer: 87730130.9
(22) Anmeldetag: 16.10.1987
(51) Int. Cl.: B41J 19/20

(54) **Vorrichtung zum Spannen eines Zugelementes in einem Drucker, insbesondere in Matrixdrucker**
Traction element stretching device for printers, particularly for matrix printers
Dispositif pour tendre un élément de traction dans une imprimante, notamment dans une imprimante à matrice

(43) Veröffentlichungstag der Anmeldung: 19.04.1989
(73) Patentinhaber: MANNESMANN Aktiengesellschaft, 40027 Düsseldorf (DE)
(72) Erfinder: Gomoll, Günter, Dipl.-Ing. (FH), D-7916 Nersingen/Leibi (DE); Hauslaib, Wolfgang, Dipl.-Ing. (FH), D-7907 Langenau (DE)
(74) Vertreter: Presting, Hans-Joachim, Dipl.-Ing.

(56) Entgegenhaltungen:
- DE-C- 3 319 671
- US-A- 4 484 485
- PATENT ABSTRACTS OF JAPAN, Band 10, Nr. 109 (M-472)[2166] 23. April 1986; & JP - A . 60 239 268 (MATSUSHITA DENKI SANGYO K.K.) 28.11.1985

## Beschreibung

Die Erfindung betrifft eine Vorrichtung zum Spannen eines Zugelementes in einem Drucker, insbesondere in einem Matrixdrucker, das mit einem Ende an einem hin- und herbewegten Bauteil befestigt ist, über eine gestellfest drehgelagerte angetriebene erste Umlenkrolle und über eine zweite Umlenkrolle geführt und mit dem anderen Ende wiederum an dem hin- und herbewegten Bauteil befestigt ist, wobei die zweite Umlenkrolle an einem schwenkbaren Hebel drehbar gelagert ist, der um eine zur zweiten Umlenkrollen-Achse parallelverlaufende Achse im Druckergestell gelagert ist und gegen eine Keilfläche anliegt, die bei ansteigender Schräge parallel zu einer auf die Zugrichtung senkrecht verlaufenden Gestellfläche verschiebbar und unter der Kraft einer Zugfeder steht, die im Sinn einer Erhöhung der Zugkraft wirkt.

Eine derartige Zugspannvorrichtung ist aus dem Dokument DE-C-33 19 671 bekannt. Bei dieser Vorrichtung wird durch Beschleunigung das Seil (Ziehen des Seiltrums) gespannt. Der die Keilfläche tragende Bauteil gibt hierbei nach. Bei Abbremsen rutscht der die Keilfläche tragende Bauteil zurück und soll aufgrund dieser Verhaltensweise Hin- und Herschwingungen dämpfen; derartige Wirkungen werden jedoch nur bei Typenraddruckern angestrebt, um dieselben Schriftzeichen beim Vor- und Rücklauf des Druckwerkwagens deckungsgleich, d.h. ohne Versatz anschlagen zu können. Nicht alle Druckertypen bedürfen einer solchen Lösung. Die bekannte Lösung ist daher nur auf Typenraddrucker abgestellt.

Ein anderes grundsätzliches Problem bei Seilspannvorrichtungen besteht in der Feststellung der Anfangsspannung, um eine vorgegebene Mindestspannung nach Beeindigung des Setzvorganges des neu hergestellten Seiles aufrechtzuerhalten.

Der vorliegenden Erfindung liegt deshalb die Aufgabe zugrunde, die bekannte Vorrichtung dahingehend abzuändern, daß eine Grundspannung aufgebracht werden kann, die auch bei Erreichen der Setzspannung ihrer bestimmten Höhe nach erhalten bleibt.

Die gestellte Aufgabe wird anhand der eingangs bezeichneten Vorrichtung erfindungsgemäß dadurch gelöst, daß die zweite Umlenkrolle mit ihren Rollenlagern in einem als abdeckendes Gehäuse ausgebildeten Hebel drehgelagert ist, daß in dem Gehäuse an der Keilfläche anliegen ein einstellbarer Exzenter drehgelagert ist und daß die Exzenterstellung fixierbar ist. Über diesen Hebel bleibt nach Einstellung einer Grundspannung die vorgegebene Mindestspannung erhalten, was durch den auf der Keilfläche aufliegenden Exzenter gewährleistet wird. Die Erfindung verbindet daher funktionell die Vorteile eines Exzenters mit denjenigen einer Keilfläche.

In Ausgestaltung der Erfindung wird vorgeschlagen, daß in dem Gehäuse eine Ausnehmung gegenüber dem Exzenter vorgesehen ist und daß am Umfang des Exzenters eine Rastverzahnung angeordnet ist, in die ein relativ ortsfester Rastfinger eingreift. Die Einstellung der Grundspannung ist daher besonders einfach vorzunehmen und die Anzahl der erforderlichen Bauteile, um die vorgesehene Wirkung zu erzielen, ist sehr gering

Eine andere Verbesserung der Erfindung besteht darin, daß der Rastfinger an der Innenseite des Gehäuses angeordnet ist und von außen durch eine zusätzliche Öffnung im Gehäuse betätigbar ist. Durch diese Gestaltung ist die Stellung des Exzenters von außen erkennbar und damit die Grundspannungsstellung.

Ein Ausführungsbeispiel der Erfindung ist in der Zeichnung dargestellt und wird im folgenden näher beschrieben. Es zeigen:
- Fig. 1: eine Draufsicht auf die eine Vorrichtung zum Spannen eines Zugelementes in einem Matrixdrucker betreffende Baugruppe,
- Fig. 2: einen Teilausschnitt aus Fig. 1 in vergrößertem Maßstab und
- Fig. 3: einen Schnitt A - B gemäß der Schnittangabe in Fig. 1.

Die Vorrichtung zum Spannen eines Zugelementes 1 befindet sich im Bereich der Seitenplatinen 2 und 3, die ein Druckergestell 4 bilden. Zwischen diesen Seitenplatinen 2 und 3 wird ein hin- und herbewegter Bauteil 5, der hier aus einem Druckkopfschlitten besteht, auf Führungsachsen 6 bzw. 7 geführt. Der Bauteil 5 trägt einen Druckkopf 8, durch den Schriftzeichen auf einem Aufzeichnungsträger erzeugt werden, der selbst über ein Druckwiderlager 9 transportiert wird.

An der linken Seitenplatine 2 ist am Druckergestell 4 fest eine erste, in einem Stehlager 10 drehgelagerte Umlenkrolle 11 vorgesehen. An der rechten Seitenplatine 3 befindet sich eine zweite Umlenkrolle 12, die einstellbar angeordnet ist.

Das Zugelement 1, das aus einem Seil, einem Zahnriemen oder dgl. besteht, ist mit seinem einen Ende 1a an dem hin- und hergehenden Bauteil 5 befestigt, über die erste Umlenkrolle 11 und über die zweite Umlenkrolle 12 geführt und ist mit dem anderen Ende 1b wiederum an dem hin- und hergehenden Bauteil 5 befestigt.

Die zweite Umlenkrolle 12 ist funktionstechnisch an einem Hebel 13 drehbar gelagert. Der Hebel 13 ist auf ein Paar Stützvorsprüngen 14a und 14b an der Seitenplatine 3 gelagert, wobei ein zwischen den Stützvorsprüngen 14a, 14b angeordneter Gelenkvorsprung 13a (Fig. 3) vorgesehen ist. Die zweite Umlenkrolle 12 verläuft mit ihrer Umlenkrollen-Achse 12a parallel zu einer Drehachse 14,-die im Druckergestell 4 gebildet ist. Der Hebel 13 liegt mittelbar gegen eine Keilfläche 15 an. Deren Schräge 16 verläuft bezogen auf eine Gestellfläche 17 derart ansteigend, daß der Hebel 13 vom Druckergestell 4 um die Drehachse 14 geschwenkt wird, d.h. daß die zweite Umlenkrolle 12 in Zugrichtung 18 bewegt wird. Ein die Keilfläche 15 bzw. die Schräge 16 aufweisender Keilkörper 19 wird in einer Führung 20 mittels eines Führungsvorsprunges 21 bewegt, wobei diese Bewegung aufgrund einer am Druckergestell 4 befestigten Zugfeder 22 unterstützt wird. Die Kraft der Zugfeder 22 wirkt hierbei parallel zur Gestellfläche 17. Mit der Schräge 16 wächst daher die Zugkraft in Zugrichtung 18.

Der Hebel 13 ist nunmehr als abdeckendes Gehäuse 23 ausgeführt, wobei die zweite Umlenkrolle 12 mit ihren Rolenlagern 24 in dem abdeckenden Gehäuse 23 angeordnet ist und alle Bewegungen des Gehäuses 23 bzw. des hebels 13 mit ausführt. Das abdeckende Gehäuse 23 nimmt außerdem einen einstellbaren Exzenter 25 auf, dessen Exzenterstellung fixierbar ist.

Im dem Gehäuse 23 ist eine Ausnehmung 26 gegenüber dem Exzenter 25 vorgesehen, durch die Exzenter 23 hindurchtretend mit seinem Exzenterumfang 23a auf der Keilfläche 15 aufliegt. Der Exzenterumfang 23a weist in einem Abschnitt eine Rastverzahnung 27 auf, in die ein zum Hebel 13 relativ ortsfester Rastfinger 28 eingreift. Der Rastfinger 28 ist an der Innenseite 29 angeordnet und ist von außen durch eine weitere Öffnung 30 im Gehäuse 23 betätigbar.

Der Exzenter 25 (Fig. 2) weist eine Exzentrizität "e" auf. Sobald das Zugelement 1 (Fig. 3) aufgelegt ist, wird über diese Exzentrizität "e" die Grundspannung (eine Mindestspannung) im Zugelement 1 eingestellt. Hierbei wird der aus Erfahrung ermittelte Seilreibungswert in bekannter Weise zugrundegelegt. Zu beachten ist hier, daß die Grundspannung so gering wie möglich eingestellt wird, um die Lagerkräfte der ersten Umlenkrolle 11 und der zweiten Umlenkrolle 12 so klein wie möglich zu halten, was eine kleine Antriebsleistung bedeutet. In Druckern werden oft auch von dem Antrieb der Umlenkrollen 11 und 12 Antriebskräfte abgezweigt, so daß schon dadurch die Antriebsleistung wächst. Auch innerhalb einer Zeilenlänge können unterschiedliche Reibverhältnisse auftreten. Dieser Gesichtspunkt spricht, wie eingangs erwähnt, gegen die bekannten gefederten Umlenkrollen. Eine gefederte Umlenkrolle bedingt durch schwankende Zugelement-Kräfte unregelmäßige Bewegungen in Zugkraftrichtung 18, wodurch ungleichmäßige Positionierungen des hin- und herbewegten Bauteils 5 bewirkt werden können.

Die Zugfeder 22 wirkt sich im Fall des Ausführungsbeispiels nicht in der vorstehend beschriebenen Weise aus. Die Betrachtung zu Fig. 2 zeigt, daß bei einer sehr großen, gegen "unendlich" tendierenden Federkonstante des Systems die Wegänderung der Umlenkrolle 12 nahezu Null wird.

Andererseits ist die Einstellung einer Grundspannung in dem Zugelement 1 wichtig. Hier ist zu beachten, daß jeweils aus Litzen hergestellte Stahlseile zwei unterschiedliche Dehnungszustände aufweisen, zum einen eine Dehnung in den relativ dünnen Einzellitzen selbst und zum anderen in der Verlitzung des Seils während der Fertigung. Diese Fertigungsdehnung äußert sich nämlich in der Praxis als ein schleichender Vorgang, d.h. die Seilspannung läßt innerhalb bestimmter Grenzen laufend nach. Aus diesem Grund ist eine Grundspannung in Form einer Mindestspannung erforderlich. Es wäre zwar möglich, die Grundspannung zu erhöhen, um bei Beeindigung des Setzvorganges eine notwendige Mindestspannung zu erhalten. Eine zu hohe Endspannung führt jedoch zur Erhöhung der Antriebsleistung und bringt u.U. Lebensdauerprobleme wegen Überlastung des Zugelementes. Diesen Gesichtspunkten trägt die Erfindung dadurch Rechnung, daß über den Exzenter 25 eine starre Aufhängung des Zugelement-Systems mit einer selbst nachstellenden Einrichtung geschaffen ist. Hier dient also die selbstnachstellende Einrichtung nur noch zum Ausgleich der sogenannten Fertigungsdehnung im Zugelement 1.

## Patentansprüche

1. Vorrichtung zum Spannen eines Zugelementes (1) in einem Drucker, insbesondere in einem Matrixdrucker, das mit einem Ende (1a) an einem hin- und herbewegten Bauteil (5) befestigt ist, über eine gestellfest drehgelagerte angetriebene erste Umlenkrolle (11) und über eine zweite Umlenkrolle (12) geführt und mit dem anderen Ende (1b) wiederum an dem hin- und herbewegten Bauteil (5) befestigt ist, wobei die zweite Umlenkrolle (12) an einem schwenkbaren Hebel (13) drehbar gelagert ist, der um eine zur zweiten Umlenkrollen-Achse (12a) parallelverlaufende Achse (14) im Druckergestell (4) gelagert ist und gegen eine Keilfläche (15) anliegt, die bei ansteigender Schräge (16) parallel zu einer auf die Zugrichtung (18) senkrecht verlaufenden Gestellfläche (17) verschiebbar und unter der Kraft einer Zugfeder (22) steht, die im Sinn einer Erhöhung der Zugkraft wirkt,
dadurch gekennzeichnet,
daß die zweite Umlenkrolle (12) mit ihren Rollenlagern (24) in einem als abdeckendes Gehäuse (23) ausgebildeten Hebel (13) drehgelagert ist, daß in dem Gehäuse (23) an der Keilfläche (15) anliegend ein einstellbarer Exzenter (25) drehgelagert ist und daß die Exzenterstellung fixierbar ist.

2. Vorrichtung nach Anspruch 1,
dadurch gekennzeichnet,
daß in dem Gehäuse (23) eine Ausnehmung (26) gegenüber dem Exzenter (25) vorgesehen ist und daß am Umfang (23a) des Exzenters (25) eine Rastverzahnung (27) angeordnet ist, in die ein relativ ortsfester Rastfinger (28) eingreift.

3. Vorrichtung nach den Ansprüchen 1 und 2,
dadurch gekennzeichnet,
daß der Rastfinger (28) an der Innenseite (29) des Gehäuses (23) angeordnet ist und von außen durch eine zusätzliche Öffnung (30) im Gehäuse (23) betätigbar ist.

## Claims

1. A device for stretching a traction element (1) in a printer, in particular in a matrix printer, which element is attached by one end (1a) to a component (5) which is moved back and forth, passes over a frame-fixed, rotatably mounted driven first deflection roller (11) and over a second deflection roller (12) and is attached again by the other end to the component (5) which is moved back and forth, the second deflection roller (12) being rotatably mounted on a pivotable lever (13) which is mounted in the printer frame (4) about an axis (14) running parallel to the second deflection roller axis (12a) and bears on a wedge surface (15) which with increasing inclination (16) is displaceable parallel to a frame surface (17) running perpendicular to the direction of traction (18) and is under the force of a tension spring (22) which acts to increase the tensile force,
characterised in that
the second deflection roller (12) is rotatably mounted with its roller bearings (24) in a lever (13) designed as a covering housing (23), that an adjustable eccentric (25) is rotatably mounted in the housing (23), bearing on the wedge surface (15), and that the eccentric position can be fixed.

2. A device according to Claim 1, characterised in that a recess (26) is provided opposite the eccentric (25) in the housing (23) and that catch teeth (27) are located on the periphery (23a) of the eccentric (25), in which teeth a relatively stationary catch finger (28) engages.

3. A device according to Claims 1 and 2, characterised in that the catch finger (28) is located on the inside (29) of the housing (23) and can be actuated from outside through an additional opening (30) in the housing (23).

## Revendications

1. Dispositif pour tendre un élément de traction (1) dans une imprimante, en particulier dans une imprimante à matrice, qui est fixé, à une extrémité (1a), à une pièce (5) mobile en va-et-vient, est guidé par un premier rouleau de renvoi (11) entraîné, monté rotatif en étant fixé au bâti et par un second rouleau de renvoi (12), et qui est fixé, par l'autre extrémité (1b), à nouveau à la pièce (5) mobile en va-et-vient, le second rouleau de renvoi (12) étant monté rotatif sur un levier pivotant (13), qui est monté, dans le bâti (4) de l'imprimante, sur un axe (14) s'étendant parallèlement à l'axe (12a) du second rouleau de renvoi et repose contre une surface inclinée (15), qui, en remontant (16), est déplaçable parallèlement à une surface de bâti (17) s'étendant perpendiculairement au sens de traction (18) et se trouve sous l'action d'un ressort de traction (22), qui agit dans le sens d'une augmentation de la force de traction,
caractérisé en ce que le second rouleau de renvoi (12) est monté rotatif, par ses paliers (24), dans un levier (13) réalisé en tant que carter de recouvrement (23), en ce qu'un excentrique (25) réglable est monté rotatif dans le carter (23) en s'appuyant sur la surface inclinée (15), et en ce que la position de l'excentrique peut être fixée.

2. Dispositif selon la revendication 1,
caractérisé en ce qu'un évidement (26) est prévu, dans le carter (23), vis-à-vis de l'excentrique (25), et en ce que, à la périphérie (23a) de l'excentrique (25), est disposée une denture d'encliquetage (27), dans laquelle s'engage un doigt d'encliquetage (28) relativement fixe.

3. Dispositif selon les revendications 1 et 2,
caractérisé en ce que le doigt d'encliquetage (28) est agencé du côté interne (29) du carter (23) et peut être actionné, de l'extérieur, à travers une ouverture supplémentaire (30) dans le carter (23).
